# DEMANDE DE BREVET EUROPEEN

(11) **EP 0 438 928 A1**
(43) Date de publication de la demande: **31.07.1991**
(21) Numéro de dépôt: 90400146.8
(22) Date de dépôt: 19.01.1990
(51) Int. Cl.: E03D 9/10

(54) **Perfectionnements aux cuvettes de WC dans le but d'économiser eau et énergie électrique**

(71) Demandeur: SOCIETE CIVILE PARTICULIERE FACT-ANAL, F-18240 Savigny-en-Sancerre (FR)
(72) Inventeur: Lecat, Roger Jean, F-75 013 Paris (FR)
(74) Mandataire: Vander-Heym, Serge

(57) **Abrégé**

Perfectionnements aux cuvettes de WC à aspiro-pulseur, caractérisés en ce que l'aspiro-pulseur (5) est entraîné en rotation par l'entremise d'une turbine hydraulique (9)actionnée par l'eau sous pression du réseau de distribution.

L'eau qui ressort du corps (10) de la turbine est utilisée pour effectuer le rinçage de la cuvette 11) par l'entremise de la canalisation(14).

## Description

La présente invention est relative à des perfectionnements aux cuvettes de WC du genre aspiro-pulseur, caractérisés par le fait qu'elles n'utilisent que la seule et unique énergie de la pression hydraulique domestique.

On connaît déjà des cuvettes dont l'orifice de sortie communique avec une chambre renfermant un moyen électro-mécanique rotatif qui remplit en général la fonction d'aspirer le contenu de la cuvette après utilisation et de le refouler dans une conduite d'évacuation reliée à l'égout.

Le moteur électrique d'entraînement est généralement placé dans le socle de la cuvette en un endroit peu accessible et toujours humide.

Par ailleurs, le moteur électrique nécessite une consommation d'énergie,non négligeable.

La présente invention, qui remédie à ces inconvénients, est remarquable en ce qu'on utilise un aspiro-pulseur entraîné en rotation par l'entremise d'une turbine hydraulique actionnée par l'eau sous pression du réseau de distribution.

Selon une autre caractéristique de l'invention, l'eau qui ressort de la turbine est utilisée pour le rinçage de la cuvette, ce qui permet une importante économie d'eau.

L'invention sera mieux comprise par la description qui va suivre, faite en se référant aux dessins annexés à titre d'exemple indicatif seulement, sur lesquels:
La figure 1 est une vue en coupe verticale d'une cuvette conforme à l'invention ;
La figure 2 est une vue partielle et à plus grande échelle effectuée selon la ligne II-II de la figure 1;

La figure 3 est une vue en coupe effectuée selon la ligne brisée III-III de la figure 1.

En se reportant aux dessins, on voit que 1 est une cuvette classique, telle que décrite dans le brevet français N° 82 14160 publié sous le N° 2 531 735.

L'orifice 2 de sortie de la cuvette communique par une tubulure 3 avec le corps 4 de l'aspiro-pulseur 5, ledit corps présentant un orifice de refoulement 6 raccordé à l'égout par une canalisation7.

Selon l'invention, l'arbre 8 de l'aspiro-pulseur est entrainé en rotation par une turbine hydraulique 9,logée dans un corps 10.

La turbine 9 est actionnée par l'eau sous pression du réseau de distribution.

Comme cela ressort de la figure 2, l'eau sous pression pénètre dans le corps 10 par l'ouverture rétreinte 11 d'une canalisation 12 et en ressort par un orifice 13 de plus grand diamètre, raccordé à une canalisation d'évacuation 14.

Les orifices 11 et 13 sont disposés de façon à ce que le jet frappe les aubes 15, sensiblement perpendiculairement à ces dernières, et de façon à ce que le trajet du jet sous pression dans le corps 10 soit aussi réduit que possible et peu infléchi (figure 2).

La canalisation 12 est alimentée par l'eau sous pression du réseau de distribution par l'entremise d'un "robinet "16 qui peut être soit un robinet d'un type classique dont l'ouverture est commandéepar un poussoir,comportant un dispositif de fermeture temporisée ,pneumatique retardée ou, une électrovanne à commande manuelle.

Selon une autre caractéristique de l'invention,la canalisation de sortie 14 est reliée à la tête I7 d'alimentation de la rampe perforée 18,usuelle, de distribution d'eau de rinçage de la cuvette.

De cette façon, la même quantité d'eau est utilisée à la fois pour actionner le dispositif schématisé par l'aspiro-pulseur 5 et pour effectuer le rinçage de la cuvette.

Le fonctionnement du dispositif est le suivant : lorsque l'usager appuie sur le poussoir 16ₐ du robinet à fermeture retardée 16, l'eau sous pression parvient à l'orifice 11 et entraîne la turbine, ce qui a pour effet d'aspirer le contenu de la cuvette et de le refouler par la canalisation 7 dont le diamètre est de l'ordre de 30 à 50 mm.

Simultanément, l'eau qui ressort du corps de la turbine parvient à la rampe 18,par la canalisation 14,et effectue le rinçage de la cuvette.

Lorsque le circuit d'arrivée d'eau sous pression est coupé, la turbine,dont la masse n'est pas négligeable,continue de tourner mais elle ralentit et l'aspiration diminue puis cesse.

Pour rétablir le niveau d'eau dans la cuvette, à celui d'origine, on utilise l'eau emmagasinée durant le rinçage dans un tube 21, logé dans la rampe 18,et ouvert à ses deux extrémités. Le tube 21 présente, sensiblement au milieu de sa longueur, un orifice d'aération 22 favorisant le remplissage et la vidange rapides. C'est ainsi que, lorsque la tête I7 n'est plus alimentée en eau, le tube 21 se vide et rétablit la garde d'eau dans la cuvette. A ce moment, le cycle est terminé et la cuvette est prête pour un nouvel usage.

Pour favoriser le démarrage de la turbine, il importe que les frottements hydrauliques soient réduits et, dans ce but, il convient qu'à la fin du cycle, le corps de la turbine ne comporte plus d'eau.

A cet effet, le corps 10 présente, à sa partie inférieure un orifice 19 raccordé,par une canalisation 20, à celle 14, à proximité de la tête 17 pour ne pas freiner son libre écoulement indispensable, sinon,il en résulterait un ralentissement contraire au but recherché.

De ce fait, vers la fin du cycle et lorsque l'alimentation en eau est coupée, l'eau qui subsiste encore dans le corps 10 est refoulée vers la canalisation 20 par la rotation de la turbine qui continue de tourner sous l'effet de l'énergie cinétique.

Bien entendu, la présente invention ne se limite pas au mode de réalisation décrit et représenté mais s'étend, au contraire, à toutes variantes de formes et dimensions et utilisation autre que sanitaire.

## Revendications

1. Perfectionnements aux cuvettes de WC à aspiro-pulseur, du genre de celles dont l'aspiro-pulseur (5) est entraîné en rotation par l'entremise d'une turbine hydraulique (9) actionnée par l'eau sous pression du réseau de distribution, caractérisés en ce que l'eau qui ressort du corps (10) de la turbine est utilisée pour effectuer le rinçage de la cuvette (1).

2. Perfectionnements aux cuvettes de WC, selon la revendication 1, caractérisés en ce que, à la fin du cycle de rinçage lorsque l'arrivée d'eau est coupée, l'eau contenue dans le corps (10) de la turbine est chassée par cette dernière qui continue de tourner sous l'effet de l'énergie cinétique emmagasinée, ledit corps présentant, à cet effet, à sa partie inférieure, un orifice (19) se prolongeant par une canalisation (20) débouchant au-dessus dudit corps.

3. Perfectionnements aux cuvettes de WC, selon l'une quelconque des revendications 1 et 2,caractérisés en ce qu'un tube (21) ouvert à ses deux extrémités, est logé dans la rampe (18),ledit tube présentant, sensiblement, au milieu de sa longueur, un orifice d'aération (22).
